# EUROPÄISCHE PATENTSCHRIFT

(11) **EP 1 103 672 B1**
(45) Veröffentlichungstag und Bekanntmachung des Hinweises auf die Patenterteilung: **22.11.2006**
(21) Anmeldenummer: 00890311.4
(22) Anmeldetag: 13.10.2000
(51) Int. Cl.: E04F 15/04

(54) **Dielenparkett aus Massivholzriemen**
Parquet from massive wood strips
Plancher parqueté en lames de bois massif

(30) Priorität: 24.11.1999 AT 199099
(43) Veröffentlichungstag der Anmeldung: 30.05.2001
(73) Patentinhaber: Deisl, Manfred, 8940 Liezen (AT)
(72) Erfinder: Deisl, Manfred, 8940 Liezen (AT)
(74) Vertreter: Hübscher, Helmut

(56) Entgegenhaltungen:
- CH-A- 163 795
- DE-C- 800 915
- US-A- 662 376
- US-A- 1 801 093
- US-A- 2 882 560
- US-A- 3 040 388
- US-A- 3 045 294
- US-A- 5 299 402

## Beschreibung

Die Erfindung bezieht sich auf ein Dielenparkett aus Massivholzriemen, die jeweils an je zwei einander gegenüberliegenden Seiten eine Nut-Feder-Profilierung für einen formschlüssigen Verbund aufweisen sowie an ihrer Unterseite mit wenigstens einer quer zur Riemenlängsrichtung verlaufenden, in eine Quernut eingeklebten Bewehrungsleiste versehen sind.

Es sind bereits Dielenparkette bekannt, bei denen die Riemen beliebiger Holzart einzeln verlegt und zu Parkettböden verleimt werden, was einen großen Zeit- und Arbeitsaufwand mit sich bringt. Dazu kommt noch die Gefahr, daß sich die Massivholzriemen auf Grund von Feuchtigkeitsdifferenzen zwischen Parkettoberseite und Parkettunterseite und der damit verbundenen Dehnungsunterschiede verwinden bzw. wölben und ein Verwerfen des Parkettbodens sowie ein Öffnen der Fugen und dgl. verursachen. Außerdem ist es aus der US 662 376 A bekannt, Massivholzriemen eines Dielenparketts über Nut- und Federverbindungen in einen formschlüssigen Verbund zu bringen. Damit beim Verlegen ein Ausrichten der Massivholzriemen möglich wird, ist auf der Unterseite der Massivholzriemen eine durchgehende, den Massivholzriemen gemeinsame Quernut vorgesehen, in die eine Richtleiste eingeschoben werden kann. Diese Richtleiste kann auch mit der Quernut verklebt sein, wobei diese Richtleiste lattenförmig im Sinne einer gegenüber ihrer Einschubhöhe größeren Breite ausgeführt ist. Zusätzlich ist aus der DE 800 915 C bekannt, Massivholzriemen eines Dielenparketts über eine Verbundleiste in einen formschlüssigen Verbund zu bringen, wobei auch hier diese Verbundleiste in der Quernut der Massivholzriemen lattenförmig im Sinne einer gegenüber ihrer Einschubhöhe größeren Breite verläuft. Zwar kann mit einer Richtleiste ein Verlegen erleichtert (US 662 376 A) bzw. mit einer Verbundleiste ein Zusammenhalt von Massivholzriemen (DE 800 915 C) erstellt werden, einem Verwinden bzw. Wölben und ein Verwerfen des Parkettbodens können diese Leiste jedoch nicht besonders entgegen wirken. Gerade für einen formschlüssigen Verbund durch Nut- und Federverbindungen ist es aber notwendig, daß die beim Verwinden bzw. Wölben entstehenden Biegebelastungen zu keinen Beschädigungen des Verbunds führen, um so nicht einen Verlust der Formschlüssigkeit in Kauf nehmen zu müssen. Bekannte Massivholzriemen weisen daher nur eine bedingte Beständigkeit gegenüber feuchtigkeitsbedingten Einflüssen auf. Dies kann auch von der US 1 801 093 A mit ihren lattenförmigen Bewehrungsleisten nicht gelöst werden, obwohl diese offenbart, zwischen den Massivholzriemen Nut- und Federverbindungen vorzusehen. Auch hier führen Verwinden bzw. Wölben zu Beschädigungen der Nut- und Federverbindungen, was nachteilig ist.

Der Erfindung liegt daher die Aufgabe zugrunde, einen Dielenparkett aus zu einem formschlüssigen Verbund verlegten Massivholzriemen zu schaffen, dessen Massivholzriemen sich durch ihre Formbeständigkeit in diesem über Nut- und Federprofilierungen gebildeten Verbund auszeichnen.

Die Erfindung löst diese Aufgabe dadurch, daß die Bewehrungsleisten in den Quernuten der Massivholzriemen hochkant verlaufen. Die Bewehrungsleisten bestehen aus einem zugfesten Material, vorzugsweise aus Kunststoff, Leichtmetall, Hartholz od. dgl., und verhindern ein Verwinden, bzw. Wölben oder Schüsseln der einzelnen Massivholzriemen bzw. des gesamten Dielenparketts, indem sie Quell- und Schwindungsbewegungen der Riemen weitgehend auffangen und die entsprechenden Dehnungskräfte aufnehmen. Um das Verlegen der Massivholzriemen zu erleichtern und um einen besseren Zusammenhalt sowie eine möglichst ebene Gesamtoberfläche zu erreichen, können die Massivholzriemen in üblicher Weise an je zwei einander gegenüberliegenden Seiten mit einer Nut-Feder-Profilierung versehen sein, wodurch beim Verlegen ein formschlüssiger Verbund entsteht.

Besonders vorteilhaft ist es, wenn die Bewehrungsleisten über die Riemenunterseite vorragen, da so die Massivholzriemen mit den Bewehrungsleisten am Unterboden, beispielsweise einem Estrich, aufliegen und der entstehende Zwischenraum zwischen Unterboden und Parkett eine Unterlüftung des Parkettbodens gewährleistet, wodurch die klimatischen Verhältnisse der Parkettunterseite an die der Parkettoberseite angleichbar sind und damit geringere Dehnungsunterschiede auftreten. Darüber hinaus ist der so entstandene Luftpolster eine ausgezeichnete Wärmeisolierung, so daß sich die Verwendung einer zusätzlichen Isolationsschicht, beispielsweise aus Kork, zwischen Parkett und Unterboden erübrigt.

Sind für die Massivholzriemen an der Unterseite ansetzbare Befestigungsplättchen mit einer höchstens dem Überstand der Bewehrungsleisten entsprechenden Dicke vorgesehen, ergibt sich eine günstige Befestigungsmöglichkeit für die Riemen am Unterboden. Dazu werden die Befestigungsplättchen einerseits an der Riemenunterseite und anderseits am Unterboden vorzugsweise angeschraubt oder angenagelt, wobei gegebenen-falls auf ein Verkleben der einzelnen Massivholzriemen verzichtet werden kann.

Bestehen die Bewehrungsleisten aus einem T- oder L- Profil, das einerends über den Längsrand der Massivholzriemen vorsteht und mit den unterseitenparallelen Schenkeln des vorstehenden Endes einen Befestigungsteil bildet, können die Massivholzriemen direkt über diese Enden befestigt werden, was die Verwendung eigener Befestigungsplättchen unnötig macht.

Um das Verlegen eines derartigen Parkettes zu vereinfachen, sind wenigstens zwei an ihren Längsseiten nebeneinander angeordnete Massivholzriemen zu einer Verlegeeinheit vorgefertigt, wobei vorzugsweise die Bewehrungsleisten über die Breite der Verlegeeinheit durchgehend verlaufen. Die einzelnen Massivholzriemen können miteinander verleimt und/oder mittels der Bewehrungsleisten zu den vorgefertigten Verlegeeinheiten verbunden werden, welche Verlegeeinheiten sich rationell verlegen und schnell und geschickt zum gewünschten Parkettboden zusammensetzen lassen. Um den erforderlichen Oberflächenschutz des Parkettes zu gewährleisten, ist es möglich, die Verlegeeinheiten bereits im Zuge ihrer Herstellung zu lackieren, zu ölen, zu wachsen oder zu imprägnieren, womit eine zeitaufwendige Nachbearbeitung nach dem Verlegen entfällt.

Ein stabiler und leicht verlegbarer Dielenparkett üblicher Form ergibt sich, wenn die Verlegeeinheit hinter- und gegeneinander versetzt nebeneinandergereihte Massivholzriemen umfaßt.

Sind die Massivholzriemen einer vorgefertigten Verlegeeinheit gleich lang und zueinander um je eine Riemenbreite in Riemenlängsrichtung versetzt angeordnet, so läßt sich ein Parkett rationell in Form eines Fischgrätmusters verlegen.

Weist die Verlegeeinheit einen Ausschnitt zum Einsetzen eines Einlegeteiles auf, kann ein mit Einlegeteilen kombinierter Dielenparkett verlegt werden, wobei der Zusammenhalt bzw. die mechanische Festigkeit des Dielenparkettes kaum beeinträchtigt ist.

In der Zeichnung ist der Erfindungsgegenstand beispielsweise dargestellt, und zwar zeigen
- Fig. 1 und Fig. 2: eine erfindungsgemäße Verlegeeinheit in schematischer Draufsicht bzw. Seitenansicht, die
- Fig. 3: ein anderes Ausführungsbeispiel einer erfindungsgemäßen Verlegeeinheit in schematischer Draufsicht sowie
- Fig. 4: das Detail IV der Fig. 2 in größerem Maßstab.

Ein Dielenparkett besteht aus einzelnen Massivholzriemen 1, die an ihrer Unterseite 2 quer zur Riemenlängsrichtung verlaufende zugfeste Bewehrungsleisten 3 aus Kunststoff, Leichtmetall oder Hartholz aufweisen, welche Bewehrungsleisten 3 in Quernuten 4 der Massivholzriemen 1 eingeleimt sind. Mehrere solcher Massivholzriemen 1 sind mittels der Bewehrungsleisten 3 zu vorgefertigten Verlegeeinheiten 5 verbunden, wobei die Bewehrungsleisten 3 über die Breite der Verlegeeinheit 5 durchgehend verlaufen. Die einzelnen Massivholzriemen 1 bilden an je zwei einander gegenüberliegenden Seiten eine Nut-Feder-Profilierung 6,7, über welche die Massivholzriemen 1 zusätzlich formschlüssig miteinander verbunden sind. Die Bewehrungsleisten 3 ragen über die Unterseite 2 vor, wobei an der Unterseite 2 der vorgefertigten Verlegeeinheiten 5 Befestigungsplättchen 8 zur Fixierung der Verlegeeinheiten 5 an einem Unterboden vorgesehen sein können. Die Dicke h dieser Befestigungsplättchen 8 entspricht höchstens dem Überstand H der Befestigungsleisten 3.

Gemäß dem Ausführungsbeispiel nach Fig. 1 und 2 sind die Massivholzriemen 1 hinter- und gegeneinander versetzt nebeneinandergereiht, wodurch sich ein Dielenparkett üblicher Form ergibt. Wie in Fig. 3 angedeutet, können die Massivholzriemen einer Verlegeeinheit 5 auch gleich lang und zueinander um je eine Riemenbreite in Riemenlängsrichtung versetzt angeordnet sein, so daß beim Verlegen ein Parkett mit Fischgrätenmuster entsteht.

## Patentansprüche

1. Dielenparkett mit Massivholzriemen, die jeweils an je zwei einander gegenüberliegenden Seiten eine Nut-Feder-Profilierung für einen formschlüssigen Verbund aufweisen sowie an ihrer Unterseite mit wenigstens einer quer zur Riemenlängsrichtung verlaufenden, in eine Quernut eingeklebten Bewehrungsleiste versehen sind, **dadurch gekennzeichnet, daß** die Bewehrungsleisten (3) in den Quernuten (4) der Massivholzriemen (1) hochkant verlaufen.

2. Dielenparkett nach Anspruch 1, **dadurch gekennzeichnet, daß** die Bewehrungsleisten (3) über die Riemenunterseite (2) vorragen.

3. Dielenparkett nach Anspruch 2, **dadurch gekennzeichnet, daß** für die Massivholzriemen (1) an der Unterseite (2) ansetzbare Befestigungsplättchen (8) mit einer höchstens dem Überstand (H) der Bewehrungsleisten (3) entsprechenden Dicke (h) vorgesehen sind.

4. Dielenparkett nach einem der Ansprüche 1 bis 3, **dadurch gekennzeichnet, daß** die Bewehrungsleisten (3) aus einem T- oder L- Profil bestehen, das einerends über den Längsrand der Massivholzriemen (1) vorsteht und mit den unterseitenparallelen Schenkeln des vorstehenden Endes einen Befestigungsteil bildet.

5. Dielenparkett nach einem der Ansprüche 1 bis 4, **dadurch gekennzeichnet, daß** wenigstens zwei an ihren Längsseiten nebeneinander angeordnete Massivholzriemen (1) zu einer Verlegeeinheit (5) vorgefertigt sind, wobei vorzugsweise die Bewehrungsleisten (3) über die Breite der Verlegeeinheit (5) durchgehend verlaufen.

6. Dielenparkett nach Anspruch 5, **dadurch gekennzeichnet, daß** die Verlegeeinheit (5) hinter- und gegeneinander versetzt nebeneinandergereihte Massivholzriemen (1) umfaßt.

7. Dielenparkett nach Anspruch 5, **dadurch gekennzeichnet, daß** die Massivholzriemen (1) einer vorgefertigten Verlegeeinheit (5) gleich lang und zueinander um je eine Riemenbreite in Riemenlängsrichtung versetzt angeordnet sind.

8. Dielenparkett nach einem der Ansprüche 5 bis 7, **dadurch gekennzeichnet, daß** die Verlegeeinheit (5) einen Ausschnitt zum Einsetzen eines Einlegeteiles aufweist

## Claims

1. Parquet with solid wood floor boards, each having on two respective opposing sides a tongue and groove profile for a shape-locking joint and being provided on their lower side with at least one reinforcing strip running transversely with respect to the longitudinal direction of the floor boards and stuck in a transverse groove, **characterised in that** the reinforcing strips (3) are on end in the transverse grooves (4) of the solid wood floor boards (1).

2. Parquet according to claim 1, **characterised in that** the reinforcing strips (3) project over the floor board lower side (2).

3. Parquet according to claim 2, **characterised in that** small fixing plates (8) are provided for the solid wood floor boards (1) which can be placed on the lower side (2) and have a thickness (h) corresponding as a maximum to the projection (H) of the reinforcing strips (3).

4. Parquet according to one of the claims 1 to 3, **characterised in that** the reinforcing strips (3) consist of a T profile or L profile which projects at one end over the longitudinal edge of the solid wood floor boards (1) and forms a fixing part with the limbs of the projecting end which are parallel to the lower side.

5. Parquet according to one of the claims 1 to 4, **characterised in that** at least two solid wood floor boards (1) arranged one beside the other on their longitudinal sides are pre-manufactured to form a laying unit (5), whereby preferably the reinforcing strips (3) run continuously across the width of the laying unit (5).

6. Parquet according to claim 5, **characterised in that** the laying unit (5) comprises solid wood floor boards (1) arranged one beside the other, offset behind and against each other.

7. Parquet according to claim 5, **characterised in that** the solid wood floor boards (1) of a pre-manufactured laying unit (5) are the same length and are arranged offset relative to each other by the width of a floor board.

8. Parquet according to one of the claims 5 to 7, **characterised in that** the laying unit (5) comprises a cut-out for insertion of an insert part.

## Revendications

1. Plancher parqueté avec des lames de bois massif, présentant chacune, sur deux côtés opposés l'un à l'autre, un profilage à rainure-languette pour un assemblage par liaison à ajustement de forme, ainsi que muni sur sa face inférieure d'au moins une bande d'armature s'étendant transversalement par rapport à la direction longitudinale des lames et collée dans une rainure transversale, **caractérisé en ce que** les bandes d'armature (3) s'étendent de chant dans les rainures transversales (4) des lames de bois massif (1).

2. Plancher parqueté selon la revendication 2, **caractérisé en ce que** les bandes d'armature (3) font saillie de la face inférieure (2) des lames.

3. Plancher parqueté selon la revendication 1, **caractérisé en ce que**, pour les lames de bois massif (1), des plaquettes de fixation (8), pouvant être plaquées sur la face inférieure (2), sont munies d'une épaisseur (h) correspondant au plus au dépassement (H) des bandes d'armature (3).

4. Plancher parqueté selon l'une des revendications 1 à 3, **caractérisé en ce que** les bandes d'armature (3) sont formées d'un profilé en T ou en L, qui fait saillie à une extrémité du bord longitudinal des lames (1) en bois massif et forme une partie de fixation avec les branches parallèles à la face inférieure de l'extrémité en saillie.

5. Plancher parqueté selon l'une des revendications 1 à 4, **caractérisé en ce qu'**au moins deux lames (1) en bois massif, disposées l'une à côté de l'autre sur leur côté longitudinal, sont préfabriquées en une unité à poser (5), de préférence les bandes d'armature (3) s'étendant continûment sur la largeur de l'unité à poser (5).

6. Plancher parqueté selon la revendication 5, **caractérisé en ce que** l'unité poser (5) comprend des lames (1) en bois massif, alignées en rangée, les unes derrière les autres et de façon mutuellement décalée les unes à côté des autres.

7. Plancher parqueté selon la revendication 5, **caractérisé en ce que** les lames (1) en bois massif d'une unité à poser (5) préfabriquée sont de même longueur et sont disposées, les unes par rapport aux autres, en étant décalées de chaque fois une largeur de lame dans la direction longitudinale des lames.

8. Plancher parqueté selon l'une des revendications 5 à 7, **caractérisé en ce que** l'unité à poser (5) présente une découpure pour l'insertion d'une partie à poser.
